# EUROPÄISCHE PATENTSCHRIFT

(11) **EP 2 427 075 B1**
(45) Veröffentlichungstag und Bekanntmachung des Hinweises auf die Patenterteilung: **12.06.2013**
(21) Anmeldenummer: 10722655.7
(22) Anmeldetag: 04.05.2010
(51) Int. Cl.: A43B 23/26, A43C 11/20, A43C 1/06

(54) **ZUNGE UND VERSCHLUSSSYSTEM FÜR SCHUHE**
TONGUE AND CLOSURE SYSTEM FOR SHOES
LANGUETTE ET SYSTÈME DE FERMETURE POUR CHAUSSURES

(30) Priorität: 04.05.2009 DE 102009019893
(43) Veröffentlichungstag der Anmeldung: 14.03.2012
(73) Patentinhaber: Lederer, Stefan, 80805 München (DE)
(72) Erfinder: Lederer, Stefan, 80805 München (DE)
(74) Vertreter: Farago, Peter Andreas
(86) Internationale Anmeldenummer: PCT/EP2010/056022
(87) Internationale Veröffentlichungsnummer: WO 2010/128037

(56) Entgegenhaltungen:
- EP-A1- 1 634 506
- WO-A1-00/33692
- DE-U1-202008 010 536
- FR-A1- 2 856 558
- US-A- 1 753 415

## Beschreibung

Die vorliegende Erfindung betrifft eine neue Zunge bzw. ein neues Verschlusssystem für Schuhe.

Die Nachteile des Standes der Technik bei Verschlusssystemen für Schuhe können wie folgt dargestellt werden.

Bestehende Zungen bzw. Verschlusssysteme berücksichtigen die Anatomie eines Fußrückens oder eines Fußes im Hinblick auf einen kontinuierlichen Formschluss sowie eine gleichmäßige Druckverteilung in nur unzulänglicher Weise.

Darüber hinaus sind die aus dem Stand der Technik bekannte Verschlusssystemen für Schuhe umständlich in der Bedienung und die Komponenten bestehender Verschlusssysteme sind normalerweise fest in die Systeme integriert, so dass bei eventuellen Defekten der Komponenten ein weiterer Gebrauch des Schuhs häufig unmöglich ist und eine Neuanschaffung notwendig wird.

WO 00/33692 A1 offenbart eine Zunge für einen Schuh mit einem Haken, der am oberen Ende der Zunge befestigt ist und der geeignet ist, einen Schlitz eines Versteifungselements der Zunge aufzunehmen.

EP-A1-1 634 506 betrifft einen Schuh mit einer Zunge, die mit einem Haken zum Hindurchführen eines Schnürsenkels ausgestattet ist. Weiter ist der Haken ausgebildet, um durch seine Zusammenwirkung mit den Kanten eines in der Zunge bereitgestellten Fensters die Bewegungen eines Stützelements der Zunge zu begrenzen.

Der vorliegenden Erfindung liegt daher die Aufgabe zugrunde, ein Verschlusssystem für Schuhe bereitzustellen, durch das die vorstehenden Nachteile des Standes der Technik behoben werden können und durch das ein leicht zu bedienendes Verschlusssystemen für Schuhe bereitgestellt wird, wobei der Schuh ganz aufgeht.

Darüber hinaus besteht eine weitere Aufgabe der vorliegenden Erfindung in der Bereitstellung einer Zunge für Schuhe, welche die Bedienbarkeit eines Verschlusssystems für Schuhe erleichtert.

Eine zusätzliche Aufgabe der Erfindung besteht in der Bereitstellung einer Zunge für Schuhe, die einen guten Formschluss sowie eine gleichmäßige Druckveiteilung am Fuß gewährleistet.

Diese und weitere der nachstehenden Beschreibung zu entnehmenden Aufgaben werden durch eine Zunge gemäß Anspruch 1 bzw. durch ein Verschlusssystem gemäß Anspruch 8 gelöst, das eine Zunge gemäß Anspruch 1 aufweist.

Vorteilhafte Weiterbildungen der Erfindung sind in den Unteransprüchen angegeben.

Die vorliegende Erfindung richtet sich in einem ersten Aspekt auf eine Zunge für Schuhe mit den Merkmalen des Anspruchs 1. Die Zunge Schließt eine Grundstruktur, eine Haltevorrichtung und eine Polsterung eins. Die Grundstruktur ist aus einem im Wesentlichen unelastischen Material hergestellt und weist eine von einem Fuß abgewandte Oberseite und eine dem Fuß zugewandte Unterseite auf. Die Haltevorrichtung ist an der Oberseite der Grundstruktur positioniert und derart ausgebildet, dass sie mindestens ein Zugelement fixierbar aufnehmen kann, wobei die Fixierung Klemmend erfolgt. Die Polsterung ist an der Unterseite der Grundstruktur vorgesehen. Prinzipiell wird dadurch eine zweilagige Zunge gebildet. Eine mehrlagige Ausgestaltung der Zunge mit weiteren Elementen als Polsterung oder in anderer Funktion ist ebenfalls denkbar.

In einer Ausführungsform kann die Haltevorrichtung für eine Schnur bzw. ein Zugelement an einer vorbestimmten Stelle an der Oberseite der Grundstruktur angebracht sein.

In einer anderen Ausführungsform kann ein Kanal an der Oberseite der Grundstruktur bereitgestellt sein. In dieser Ausführungsform kann die Haltevorrichtung im Kanal angeordnet sein. Ferner kann der Kanal Mittel zur Aufnahme der Haltevorrichtung aufweisen. Alternativ dazu kann die Haltevorrichtung Mittel zur Aufnahme im Kanal aufweisen. Eine Kombination der erwähnten Mittel zur Aufnahme ist ebenfalls möglich. Ferner gestatten die Mittel zur Aufnahme eine in definierten Abständen verstellbare Positionierung der Haltevorrichtung im Kanal. Alternativ kann eine stufenlos verstellbare Positionierung der Haltevorrichtung im Kanal bereitgestellt sein:

In einer anderen Ausführungsform kann die verstellbare Positionierung der Haltevorrichtung an einer beliebigen Stelle im Kanal in geeigneten Abständen, vorzugsweise in Abständen von 2,5 mm erfolgen.

In einer anderen Ausführungsform schließt die Haltevorrichtung mindestens einen Tanka ein. Wie hierin verwendet, ist ein Tanka eine Art von Verschluss, mit einem drehbar gelagerten Hebel, mit welchem ein Zugelement, wie ein Band oder eine Schnur, in der Haltevorrichtung eingeklemmt und somit fixiert werden kann. Die Verwendung von einem Klemmdeckel, Dreisteg oder Äquivalenten Vorrichtungen ist ebenfalls denkbar, solange damit ein Zugelement in der Haltevorrichtung zweckmäßig fixiert und freigegeben werden kann. Auch ist die Verwendung von Tankas, wie herkömmlich definiert, denkbar, wobei ein herkömmlicher Tanka eine meist längliche, rechteckige Vorrichtung mit einem Loch für das durchzuführende Zugelement ist, das darin mittels Druck auf einen quer durch das Loch geführten gefederten Bolzen fixiert oder freigegeben werden kann. Die Verwendung von runden herkömmlichen Tankas ist ebenfalls denkbar.

Erfindungsgemäß kann die Polsterung derart ausgestaltet sein, dass ein Hohlraum entsteht. Beispielsweise kann die Polsterung der Zunge nur an den Seiten erfolgen, so dass der Hohlraum in der Mitte der Zunge entsteht. Ferner kann der Verlauf des Hohlraums einem Fußrücken folgen.

Die Zunge umfasst erfindungsgemäß eine Vielzahl von Perforationen. Ferner kann die Vielzahl von Perforationen insbesondere oberhalb des Hohlraums bereitgestellt sein. Diese Perforationen bewirken, dass Wasserdampf sehr leicht entweichen kann, wodurch eine nachhaltige Verbesserung des Fußklimas möglich ist.

In einer anderen Ausführungsform können in der Grundstruktur eine Eintrittsöffnung und eine Austrittsöffnung zur Durchführung eines Zugelements derart vorgesehen sein, dass das Zugelement zwischen der Eintrittsöffnung und der Austrittsöffnung an der Unterseite der Grundstruktur und im Hohlraum durchgeführt werden kann.

Die Zunge ist erfindungsgemäß linksseitig und rechtsseitig gemäß der Anatomie eines Fußrückens vorgeformt.

In den vorstehenden Ausfuhrungsformen gemäß dem ersten Aspekt der Erfindung kann die Zunge eine eingliedrige Struktur oder eine mehrgliedrige Struktur aufweisen.

In den vorstehenden Ausführungsformen gemäß dem ersten Aspekt der Erfindung kann das im Wesentlichen unelastische Material der Grundstruktur ein Kunststoff sein. Als Kunststoff ist insbesondere gespritztes Polyurethan bevorzugt. Durch die Verwendung eines im Wesentlichen unelastischen Materials für die Grundstruktur der Zunge kann in der späteren Verwendung der Zunge als Teil des Verschlusssystems ein Förmschluss entlang des gesamten Abschnitts der Zunge von distal nach proximal sichergestellt werden. Dadurch ist eine entscheidende Verbesserung einer Paßform der Zunge bzw. des die Zunge einschließenden Verschlusssystems möglich. Ferner kann dadurch eine gleichmäßige Druckverteilung im Verlauf der gesamten Zunge erzielt werden. Wie vorstehend erwähnt, kann die Zunge durch die anatomische Nachbildung des Fußrückens exakt am Fußrücken aufliegen. Durch die Ausgestaltung der Zunge kann ein Verrutschen minimiert oder vollständig verhindert werden, wodurch eine zusätzliche Verbesserung der Paßform möglich ist.

Die vorliegende Erfindung richtet sich in einem zweiten Aspekt auf ein Verschlusssystem für Schuhe, das eine Zunge, mindestens ein Zugelement und Führungselemente einschließt. Die Zunge ist gemäß dem vorstehenden ersten Aspekt der Erfindung ausgestaltet. Die Führungselemente für das mindestens eine Zugelement sind an mindestens einer Seite des Schuhschafts bereitgestellt. In diese Führungselemente greift das mindestens eine Zugelement oberhalb der Zunge ein. Ferner ist das mindestens eine Zugelement in der Haltevorrichtung gemäß dem vorstehenden ersten Aspekt der Erfindung fixierbar aufgenommen.

Das mindestens eine Zugelement kann aus folgendem ausgewählt sein: Bänder und Schnüre. Die Führungselemente können aus folgendem ausgewählt sein: Ösen, Haken und Schienen.

In einer Ausführungsform kann die Haltevorrichtung an einer vorbestimmten Stelle am proximalen Ende der Zunge angebracht sein. Die Haltevorrichtung kann ferner zwei Tankas, wie vorstehend beschrieben, einschließen. Die Polsterung kann derart ausgestaltet sein, dass ein Hohlraum entsteht. In der Grundstruktur können eine Eintrittsöffnung und eine Austrittsöffnung zur Durchführung eines Zugelements derart vorgesehen sein, dass das Zugelement zwischen der Eintrittsöffnung und der Austrittsöffnung an der Unterseite der Grundstruktur und im Hohlraum durchgeführt werden kann. Zwei Zugelemente in Form von Schnüren können derart vorgesehen sein, dass eine zweigeteilte bzw. zweizonige Schnürung entsteht, bei der die distale Schnur im Wesentlichen oberhalb des distalen Abschnitts der Zunge verläuft und die proximale Schnur im Wesentlichen oberhalb des proximalen Abschnitts der Zunge verläuft. Die distale Schnur kann zur Überbrückung des Abschnitts der proximalen Schnur in die Eintrittsöffnung eingeführt, an der Unterseite der Zunge und im Hohlraum durchgeführt und nach Überbrückung des Abschnitts der proximalen Schnur aus der Austrittsöffnung ausgeführt werden. Durch diese zweigeteilte bzw. zweizonige Schnürung kann ein kontinuierlicher Formschluss von distal nach proximal sichergestellt werden.

In einer anderen Ausführungsform können die Führungselemente als Ösen und/oder Haken ausgebildet sein. Ferner können die proximalen Führungselemente in einem Abstand von etwa 1,5 cm in distaler Richtung von der Haltevorrichtung angebracht sein. Die proximalen Führungselemente können mit der Haltevorrichtung nicht auf gleiche Höhe gesetzt werden. Bei diesem Abstand von etwa 1,5 cm kann eine gleichmäßige Zugspannung gewährleistet werden.

In einer anderen Ausführungsform kann die Haltevorrichtung im Kanal angeordnet sein. Ferner können zwei Führungselemente in Form von Schienen am linken und rechten Schuhschaft von proximal nach distal verlaufen und in proximalen und distalen Aufnahmen angeordnet sein.

In einer anderen Ausführungsform können an den proximalen und/oder distalen Aufnahmen Stellvorrichtungen zum Verstellen der Stellung mindestens einer der beiden Schienen vorgesehen sein.

In einer anderen Ausführungsform kann als proximale Aufnahme jeweils eine Kassette dienen. Ferner kann die Kassette eine oder mehrere Einkerbungen zum Fixieren der Schiene einschließen. Die Einkerbungen können im Durchmesser der Schienen bereitgestellt sein. Beispielsweise können jeweils 2 bis 3 Einkerbungen in einer Kassette vorgesehen sein. Somit können die Schienen beispielsweise in 2 bis 3 Positionen bzw. Stellungen fixiert und der Winkel zwischen den Schienen vergrößert bzw. verkleinert werden. Durch diese vorteilhafte Ausgestaltung kann eine unterschiedliche anatomische Beschaffenheit von Füßen berücksichtigt werden. Beispielsweise kann bei einem sehr starken Fuß in der Regel die zur Mitte hin letzte Stellung der Schienen verwendet werden.

In einer anderen Ausführungsform kann als distale Aufnahme ein flexibles Element dienen, das wahlweise in sämtliche Richtungen verformt werden kann. Das flexible Element kann eine Stellschraube einschließen und wahlweise zweiteilig bereitgestellt sein. Ferner kann das flexible Element die Schienen miteinander verbinden, indem es beispielsweise eine Rundung macht. Durch die Stellschraube ist es möglich, die Stellung der beiden Schienen beispielsweise im Verhältnis zueinander zu verstellen. Die Schienen können mittels der Stellschraube beispielsweise parallel zueinander verlaufend oder von proximal nach distal in einem spitzen Winkel zusammenlaufend eingestellt werden.

In einer anderen Ausführungsform können zwei Zugelemente in Form von Schnüren derart vorgesehen sein, dass eine ziehharmonikaförmige Schnürung entsteht, bei der die Position der beiden Schnüre oberhalb der Zunge an den beiden Schienen mittels der Bewegung der Haltevorrichtung in proximaler und/oder distaler Richtung eingestellt werden kann. Je weiter die Haltevorrichtung von distal nach proximal verschoben wird, umso mehr kann das Verschlusssystem und damit der Schuh geschlossen werden. Ferner ist es bevorzugt, dass die Schnüre selbst in ihrer Länge beliebig eingestellt werden können. Somit kann auch in dieser Ausführungsform ein kontinuierlicher Formschluss von distal nach proximal sichergestellt werden.

In einer anderen Ausführungsform können zwei Zugelemente in Form von Greifarmen derart vorgesehen sein, dass ein Mechanismus entsteht, bei dem die Position der beiden Greifarme oberhalb der Zunge an den beiden Schienen mittels der Bewegung der Haltevorrichtung in proximaler und/oder distaler Richtung eingestellt werden kann. Je weiter die Haltevorrichtung von distal nach proximal verschoben wird, umso mehr kann das Verschlusssystem und damit der Schuh geschlossen werden. Somit kann auch in dieser Ausführungsform ein kontinuierlicher Formschluss von distal nach proximal sichergestellt werden.

In den vorstehenden Ausführungsformen gemäß dem zweiten Aspekt der Erfindung kann im Falle von Bändern und/oder Schnüren als Zugelemente eine feste Verbindung des Zugelements mit dem Schuhschaft mittels einer Verankerung an einer vorbestimmten Position vorgesehen sein. Ferner kann die Verankerung wahlweise verstellbar sein.

Die vorliegende Erfindung richtet sich in einem dritten Aspekt auf die Zunge für Schuhe gemäß dem ersten Aspekt bzw. auf das Verschlusssystem für Schuhe gemäß dem zweiten Aspekt, wobei sämtliche Komponenten der Zunge bzw. des Verschlusssystems ausgetauscht werden können. Somit kann bei eventuellen Defekten der erfindungsgemäßen Komponenten ein weiterer Gebrauch des Schuhs sichergestellt werden. Ferner ist es vorgesehen, dass der Austausch bestimmter Komponenten durch den Benutzer selbst vorgenommen werden kann.

Es folgt eine detaillierte Beschreibung der Erfindung anhand von bevorzugten Ausführungsformen sowie der beigefügten Zeichnungen. Darin zeigen:
Fig. 1 eine schematische Darstellung einer Ausführungsform einer Zunge gemäß der vorliegenden Erfindung;
Fig. 2 eine schematische Darstellung einer Ausführungsform eines Verschlusssystems gemäß der vorliegenden Erfindung;
Fig. 3 eine schematische Darstellung einer weiteren Ausführungsform eines Verschlusssystems gemäß der vorliegenden Erfindung;
Fig. 4 eine schematische Darstellung eine Ausführungsform eines Verschlusssystems, das nicht Teil der beanspruchten Erfindung ist;
Fig. 5A eine schematische Darstellung eines einzelnen Tankas mit einem drehbar gelagerten Hebel, mit dem ein Zugelement, wie ein Band oder eine Schnur, in der Haltevorrichtung eingeklemmt und somit fixiert werden kann;
Fig. 5B eine schematische Darstellung eines Doppel-Tankas mit einem zur Fig. 5A analogen Mechanismus der Hebel;
Fig. 6 eine schematische Darstellung einer Zunge mit einer zweigliedrigen Struktur;
Fig. 7A eine schematische Darstellung einer noch weiteren Ausführungsform eines Verschlusssystems gemäß der vorliegenden Erfindung; und
Fig. 7B eine schematische Darstellung einer noch weiteren Ausführungsform eines Verschlusssystems gemäß der vorliegenden Erfindung.

Bezug nehmend auf Fig. 1 ist eine schematische Darstellung einer Ausführungsform einer hier zur Längsachse symmetrisch ausgebildeten Zunge 1 gemäß der vorliegenden Erfindung gezeigt. Vorzugsweise ist die Zunge 1 mit demselben Material überzogen wie der Schuh. Die Zunge 1 ist mit einer Grundstruktur 2 und einer Polsterung 4 gezeigt. Eine Haltevorrichtung ist hier zur besseren Sichtbarkeit der Grundstruktur 2 nicht gezeigt. Die Grundstruktur 2 ist aus gespritztem Polyurethan, einem im Wesentlichen unelastischen bzw. steifen Kunststoff, hergestellt. Durch dieses Material wird sichergestellt, dass bei Schliessen des Verschlusssystems die Zunge über die gesamte Kontaktfläche formschlüssig am Fuß aufliegen kann. Ferner ist die von einem Fuß abgewandte Oberseite der Grundstruktur 2 zu sehen. Die dem Fuß zugewandte Unterseite ist in Fig. 1 nicht sichtbar. Die Polsterung 4 ist an der Unterseite der Grundstruktur 2 in einem schmalen Bereich gezeigt. Ein Kanal 5 ist an der Oberseite der Grundstruktur 2 gezeigt. Im Kanal 5 sind Mittel zur Aufnahme der hier nicht gezeigten Haltevorrichtung dargestellt. Die gezeigten Mittel zur Aufnahme gestatten eine in definierten Abständen verstellbare Positionierung der Haltevorrichtung im Kanal 5. Die verstellbare Positionierung entspricht hier etwa Abständen von 2,5 mm. Die Polsterung 4 ist hier derart ausgestaltet, dass ein Hohlraum 8 entsteht. Hier ist die Polsterung 4 der Zunge 1 nur an den Seiten erfolgt, so dass der Hohlraum 8 in der Mitte der Zunge 1 entsteht. Ferner ist eine Vielzahl von Perforationen 9 gezeigt. Die Vielzahl von Perforationen 9 ist hier oberhalb des Hohlraums 8 ausgebildet. Diese Perforationen 9 bewirken, dass Wasserdampf sehr leicht entweichen kann, wodurch eine nachhaltige Verbesserung des Fußklimas möglich ist. Die Zunge 1 ist hier als eine eingliedrige Struktur dargestellt. Eine Zunge mit einer zweigliedrigen Struktur ist in der Fig. 6 dargestellt, wobei die Zweigliedrigkeit mit einer scharnierartigen Ausbildung 21 an der Schnittstelle zwischen Fußrücken und Schienbein realisiert wird. Die in dieser Figur gezeigte zweigliedrige Zunge ist mit einer zweigeteilten bzw. zweizonigen Schnürung (vgl. Fig. 2) dargestellt, die nachstehend erläutert wird. Die Verwendung einer zweigliedrigen Struktur soll jedoch nicht auf die gezeigte Ausführungsform mit der zweizonigen Schnürung eingeschränkt sein, sondern kann auch mit anderen Ausführungsformen verwendet werden, die nachstehend erläutert werden. Eine derartige zweigliedrige Zunge ist vorzugsweise für knöchelbedeckendes Schuhwerk vorgesehen.

Wie bereits vorstehend erwähnt, kann durch die Verwendung von gespritztem Polyurethan für die Grundstruktur 2 der Zunge 1 in der späteren Verwendung der Zunge 1 als Teil des Verschlusssystems ein Formschluss entlang des gesamten Abschnitts der Zunge 1 von distal nach proximal sichergestellt werden. Dadurch ist eine entscheidende Verbesserung einer Paßform der Zunge bzw. des Verschlusssystems möglich. Ferner kann dadurch eine gleichmäßige Druckverteilung im Verlauf der gesamten Zunge erzielt werden.

Bezug nehmend auf Fig. 2 ist eine schematische Darstellung einer Ausführungsform eines Verschlusssystems gemäß der vorliegenden Erfindung gezeigt. Das Verschlusssystem 12 ist mit einer Zunge 1 gezeigt. Die Haltevorrichtung 3 (gestrichelter Kasten) ist am proximalen Ende der Zunge 1 mittig dargestellt Hier enthält die Haltevorrichtung 3 einen Doppel-Tanka 6. Die bevorzugt eingesetzten Tankas sind in den Fig. 5A und 5B dargestellt. Die Fig. 5A zeigt einen einzelnen Tanka 6, der mit einem drehbar gelagerten Hebel 22 versehen ist, mit dem ein Zugelement 13, wie ein Band oder eine Schnur, in der Haltevorrichtung 3 eingeklemmt und somit fixiert werden kann. Die Fig. 5B zeigt einen Doppel-Tanka mit einem zur Fig. 5A analogen Mechanismus der Hebel. Der Doppel-Tanka enthält zwei nebeneinander angeordnete drehbar gelagerte Hebel 22, die voneinander unabhängig bedient werden können. Doppel-Tankas werden vorzugsweise bei einer zweizonigen Schnürung verwendet.

In der Grundstruktur 2 sind eine Eintrittsöffnung 10 und eine Austrittsöffnung 11 zur Durchführung einer distalen Schnur 13d dargestellt, die zwischen der Eintrittsöffnung 10 und der Austrittsöffnung 11 an der Unterseite der Grundstruktur 2 (gestrichelte Linie) und im Hohlraum 8 (nicht gezeigt) durchgeführt wird. Ferner ist eine proximale Schnur 13p gezeigt, so dass eine zweigeteilte bzw. zweizonige Schnürung entsteht, bei der die distale Schnur 13d im Wesentlichen oberhalb des distalen Abschnitts der Zunge 1 verläuft und die proximale Schnur 13p im Wesentlichen oberhalb des proximalen Abschnitts der Zunge 1 verläuft. Die distale Schnur 13d überbrückt somit den Abschnitt der proximalen Schnur 13p. Die distale Schnur 13d und die proximale Schnur 13p sind in jeweils einem der Tankas 6 eingeführt. Ferner sind Ösen 14 links und rechts vom Schuhschaft S dargestellt, in die die Schnüre 13 eingeführt sind. Die proximalen Ösen 14p sind in einem Abstand von etwa 1,5 cm in distaler Richtung von der Haltevorrichtung 3 angebracht, um bei diesem Abstand eine gleichmäßige Zugspannung zu bewirken. Ferner sind die Schnüre 13 in einer festen Verbindung mit dem Schuhschaft S mittels einer jeweiligen Verankerung 20 dargestellt. Durch diese zweigeteilte bzw. zweizonige Schnürung wird ein kontinuierlicher Formschluss von distal nach proximal sichergestellt.

Bezug nehmend auf Fig. 3 ist eine schematische Darstellung einer weiteren Ausführungsform eines Verschlusssystems gemäß der vorliegenden Erfindung gezeigt Das Verschlusssystem 12 ist mit einer Zunge 1 gezeigt. Die Haltevorrichtung 3 (gestrichelter Kasten) ist in der Mitte der Zunge 1 im Kanal 5 dargestellt. Hier enthält die Haltevorrichtung 3 einen einzigen Tanka 6. Im Kanal 5 sind Mittel zur Aufnahme der Haltevorrichtung 3 dargestellt. Die gezeigten Mittel zur Aufnahme gestatten eine in definierten Abständen verstellbare Positionierung der Haltevorrichtung 3 im Kanal 5. Die verstellbare Positionierung entspricht auch hier etwa Abständen von 2,5 mm. Ferner sind zwei Schienen 14 am linken und rechten Schuhschaft (nicht gezeigt) dargestellt, die von proximal nach distal verlaufen und jeweils in proximalen und distalen Aufnahmen angeordnet sind.

Hier sind als proximale Aufnahme eine linke und rechte Kassette 15 dargestellt. Die Kassetten 15 besitzen jeweils zwei Einkerbungen 16 zum Fixieren der Schienen 14. Hier sind die Einkerbungen 15 im Wesentlichen im Durchmesser der Schienen 14 dargestellt. Somit können die Schienen 14 jeweils in 2 Positionen bzw. Stellungen fixiert und der Winkel zwischen den Schienen 14 vergrößert bzw. verkleinert werden.

Wie bereits vorstehend erwähnt, kann durch diese vorteilhafte Ausgestaltung eine unterschiedliche anatomische Beschaffenheit von Füßen berücksichtigt werden. Ferner ist hier als distale Aufnahme ein flexibles Element 17 dargestellt, das in sämtliche Richtungen verformbar ist. Das flexible Element 17 ist für den Abrollvorgang des Fußes beim Gehen vorteilhaft. Das flexible Element 17 besitzt eine Stellschraube 18 und wird von der Stellschraube 18 mittig zweigeteilt. Hier verbindet das flexible Element 17 die Schienen 14 miteinander, indem es eine Rundung macht. Durch die Stellschraube 18 ist hier die Stellung der beiden Schienen 14 im Verhältnis zueinander so eingestellt, dass sie von proximal nach distal in einem spitzen Winkel zusammenlaufen. Ferner sind zwei Schnüre 13 derart angeordnet, dass eine ziehharmonikaförmige Schnürung entsteht, bei der die Position der beiden Schnüre 13 oberhalb der Zunge 1 an den beiden Schienen 14 mittels der Bewegung der Haltevorrichtung 3 in proximaler und/oder distaler Richtung eingestellt wird. Je weiter die Haltevorrichtung 3 von distal nach proximal verschoben wird, umso mehr wird das Verschlusssystem 12 und damit der Schuh geschlossen. Ferner sind die beiden Schnüre 13 im Tanka 6 eingeführt. Außerdem sind hier die Schnüre 13 selbst in ihrer Länge einstellbar. Ferner sind die Schnüre 13 in einer festen Verbindung mit dem Schuhschaft mittels einer jeweiligen Verankerung 20 dargestellt. Wie bereits vorstehend erwähnt, wird somit auch in dieser Ausführungsform ein kontinuierlicher Formschluss von distal nach proximal sichergestellt.

Bezug nehmend auf Fig. 4 ist eine schematische Darstellung einer weiteren Ausführungsform eines Verschlusssystems gezeigt, das nicht ein Teil den beanspruchten Erfindung ist. Das Verschlusssystem 12 ist mit einer Zunge 1 gezeigt. Die Haltevorrichtung 3 (gestrichelter Kasten) ist in der Mitte der Zunge 1 im Kanal 5 dargestellt. Hier enthält die Haltevorrichtung 3 jeweils eine Aufnahme 7 für einen Greifarm. Im Kanal 5 sind Mittel zur Aufnahme der Haltevorrichtung 3 dargestellt. Die gezeigten Mittel zur Aufnahme gestatten eine in definierten Abständen verstellbare Positionierung der Haltevorrichtung 3 im Kanal 5. Die verstellbare Positionierung entspricht auch hier etwa Abständen von 2,5 mm. Ferner sind zwei Schienen 14 am linken und rechten Schuhschaft (nicht gezeigt) dargestellt, die von proximal nach distal verlaufen und jeweils in proximalen und distalen Aufnahmen angeordnet sind. Hier sind als proximale Aufnahme eine linke und rechte Kassette 15 dargestellt. Die Kassetten 15 besitzen jeweils zwei Einkerbungen 16 zum Fixieren der Schienen 14. Hier sind die Einkerbungen 15 im Wesentlichen im Durchmesser der Schienen 14 dargestellt. Somit können die Schienen 14 jeweils in 2 Positionen bzw. Stellungen fixiert und der Winkel zwischen den Schienen 14 vergrößert bzw. verkleinert werden. Wie bereits vorstehend erwähnt, kann durch diese vorteilhafte Ausgestaltung eine unterschiedliche anatomische Beschaffenheit von Füßen berücksichtigt werden. Ferner ist hier als distale Aufnahme ein flexibles Element 17 dargestellt, das in sämtliche Richtungen verformbar ist. Das flexible Element 17 besitzt eine Stellschraube 18 und wird von der Stellschraube 18 mittig zweigeteilt. Hier verbindet das flexible Element 17 die Schienen 14 miteinander, indem es eine Rundung macht. Durch die Stellschraube 18 ist hier die Stellung der beiden Schienen 14 im Verhältnis zueinander so eingestellt, dass sie von proximal nach distal in einem spitzen Winkel zusammenlaufen. Ferner sind zwei Greifarme 19 derart angeordnet, dass ein Mechanismus entsteht, bei dem die Position der beiden Greifarme 19 oberhalb der Zunge 1 an den beiden Schienen 14 mittels der Bewegung der Haltevorrichtung 3 in proximaler und/oder distaler Richtung eingestellt wird. Je weiter die Haltevorrichtung 3 von distal nach proximal verschoben wird, umso mehr wird das Verschlusssystem 12 und damit der Schuh geschlossen. Wie bereits vorstehend erwähnt, wird somit auch in dieser Ausführungsform ein kontinuierlicher Formschluss von distal nach proximal sichergestellt.

Bezug nehmend auf Fig. 7A und 7B sind schematische Darstellungen von noch weiteren Ausführungsformen eines Verschlusssystems gemäß der vorliegenden Erfindung gezeigt, in denen die gezeigten Varianten mit einer eingliedrigen oder zweigliedrigen Zunge verwendet werden können. Diese Varianten eignen sich wegen einer leichteren Handhabung insbesondere für Kinderschuhe. Fig. 7A verwendet eine eingliedrige Zunge, die bei sog. Low-Cut-Schuhen verwendbar ist. Fig. 7B verwendet eine zweigliedrige Zunge, die bei knöchelbedeckenden Schuhen vorteilhaft ist, wobei der Tanka 6 bei dieser Variante in dem Kanal 5 ein wenig nach oben und nach unten verschoben werden kann. Bei beiden Varianten der Fig. 7A und 7B können die Schnüre 13 an dem distalen Ende bzw. unten am Schaft durch eine Fixierung 23 miteinander fest verbunden sein. Ferner kann die Fixierung 23 selbst mit dem Schuhschaft fest verbunden sein. Die Fixierung 23 kann zwei miteinander verschraubte Mettall- oder Kunststoff-Plättchen einschließen, an denen die Schnüre 13 angebracht sind. Ein entsprechend ausgebildeter Tanka ist als Fixierung 23 ebenfalls möglich. Bei beiden Varianten der Fig. 7A und 7B können die Schnüre 13 an dem proximalen Ende mit einer Griffhilfe 24 versehen sein.

Die durch die vorliegende Erfindung erzielten Vorteile können wie folgt zusammengefasst werden:
- Durch die Ausgestaltung der erfindungsgemäße Zunge wird die Bedienbarkeit des Verschlusssystems erleichtert.
- Durch die erfindungsgemäße Ausgestaltung der Zunge hinsichtlich Material und Form sowie durch die erfindungsgemäße Ausgestaltung des Verschlusssystems können ein kontinuierlicher Formschluss sowie eine gleichmäßige Druckverteilung entlang des gesamten Abschnitts der Zunge von distal nach proximal sichergestellt werden.
- Durch die Bereitstellung von erfindungsgemäßen Perforationen, die vorzugsweise oberhalb des Hohlraums vorgesehen sind, kann Wasserdampf sehr leicht entweichen und das Fußklima nachhaltig verbessert werden.
- Durch die Bereitstellung von austauschbaren Komponenten der Zunge bzw. des Verschlusssystems kann bei eventuellen Defekten der erfindungsgemäßen Komponenten ein weiterer Gebrauch des Schuhs sichergestellt werden.

Somit wird durch die vorliegende Erfindung ein leicht realisierbares, kostengünstiges und ressourcenschonendes Verschlusssystem für Schuhe mit einem ausgezeichneten und kontinuierlichen Formschluss sowie einer gleichmäßigen Druckverteilung bereitgestellt.

### Bezugszeichenliste

| | | | |
|---|---|---|---|
| 1 | Zunge | 13 | Zugelement / Schnur |
| 2 | Grundstruktur | 13p | proximale Schnur |
| 3 | Haltevorrichtung | 13d | distale Schnur |
| 4 | Polsterung | 14 | Führungselement / Öse / Schiene |
| 5 | Kanal | 14p | proximale Öse |
| 6 | Tanka | 15 | proximale Aufnahme / Kassette |
| 7 | Aufnahme für Greifarm | 16 | Einkerbungen |
| 8 | Hohlraum | 17 | flexibles Element |
| 9 | Perforationen | 18 | Stellschraube |
| 10 | Eintrittsöffnung | 19 | Greifarm |
| 11 | Austrittsöffnung | 20 | Verankerung |
| 12 | Verschlusssystem | 22 | drehbar gelagerter Hebel |
| 21 | scharnierartige Ausbildung | 23 | Fixierung |
| | | 24 | Griffhilfe |
| | | S | Schuhschaft |

## Patentansprüche

1. Zunge (1) für Schuhe, die folgendes umfasst:
eine Grundstruktur (2) aus einem im Wesentlichen unelastischen Material, die eine von einem Fuß abgewandte Oberseite und eine dem Fuß zugewandte Unterseite aufweist;
eine Polsterung (4) an der Unterseite der Grundstruktur (2), wobei
die Grundstruktur (2) derart ausgebildet ist, dass die Zunge (1) über die gesamte Kontaktfläche formschlüssig am Fuß aufliegen kann und dass die Zunge (1) linksseitig und rechtsseitig gemäß der Anatomie eines Fußrückens vorgeformt ist, und wobei
in der Zunge (1) eine Vielzahl von Perforationen (9) vorgesehen ist,
**dadurch gekennzeichnet, dass** die Zunge eine Haltevorrichtung (3) an der Oberseite der Grundstruktur (2) umfaßt, wobei die Haltevorrichtung (3) ausgebildet ist, um mindestens ein Zugelement (13) fixierbar aufzunehmen, wobei die Fixierung klemmend erfolgt.

2. Zunge (1) nach Anspruch 1, wobei die Polsterung (4) derart ausgestaltet ist, dass ein Hohlraum (8) entsteht und der Verlauf des Hohlraums einem Fußrücken folgt.

3. Zunge (1) nach Anspruch 2, wobei die Vielzahl von Perforationen (9) oberhalb des Hohlraums (8) vorgesehen ist.

4. Zunge (1) nach einem der Ansprüche 1 bis 3, die ferner einen Kanal (5) an der Oberseite der Grundstruktur (2) umfasst, wobei
die Haltevorrichtung (3) im Kanal (5) angeordnet ist;
der Kanal (5) Mittel zur Aufnahme der Haltevorrichtung (3) und/oder die Haltevorrichtung (3) Mittel zur Aufnahme im Kanal (5) aufweist; und
die Mittel zur Aufnahme eine in definierten Abständen eine verstellbare Positionierung oder eine stufenlos verstellbare Positionierung der Haltevorrichtung (3) im Kanal (5) gestatten,
wobei vorzugsweise die verstellbare Positionierung der Haltevorrichtung (3) an einer beliebigen Stelle im Kanal (5) in Abständen von 2,5 mm erfolgt.

5. Zunge (1) nach einem der Ansprüche 1 bis 4, wobei die Haltevorrichtung (3) mindestens einen Tanka (6) umfasst.

6. Zunge (1) nach einem der Ansprüche 2 bis 5, wobei in der Grundstruktur (2) eine Eintrittsöffnung (10) und eine Austrittsöffnung (11) zur Durchführung eines Zugelements (13) derart vorgesehen sind, dass das Zugelement (13) zwischen der Eintrittsöffnung (10) und der Austrittsöffnung (11) an der Unterseite der Grundstruktur (2) und im Hohlraum (8) durchgeführt wird.

7. Zunge (1) nach einem der Ansprüche 1 bis 6, wobei die Zunge (1) eine eingliedrige Struktur oder eine mehrgliedrige Struktur aufweist; und/oder
wobei das im Wesentlichen unelastische Material der Grundstruktur (2) Kunststoff, insbesondere gespritztes Polyurethan, ist.

8. Verschlusssystem (12) für Schuhe, das folgendes umfasst:
die Zunge (1) nach Anspruch 1 bis 7;
mindestens ein Zugelement (13); und
Führungselemente (14) für das mindestens eine Zugelement (13) an mindestens einer Seite eines Schuhschafts (S), in die das mindestens eine Zugelement (13) oberhalb der Zunge (1) eingreift, wobei das mindestens eine Zugelement (13) ferner in der Haltevorrichtung (3) fixierbar aufgenommen ist.

9. Verschlusssystem (12) nach Anspruch 8, wobei das mindestens eine Zugelement (13) aus folgendem ausgewählt ist: Bänder und Schnüre; und/oder
wobei die Führungselemente (14) aus folgendem ausgewählt sind: Ösen, Haken und Schienen.

10. Verschlusssystem (12) nach Anspruch 8 oder 9, wobei
die Haltevorrichtung (3) an einer vorbestimmten Stelle am proximalen Ende der Zunge (1) angebracht ist und zwei Tankas (6) umfasst;
die Polsterung (4) derart ausgestaltet ist, dass ein Hohlraum (8) entsteht;
in der Grundstruktur (2) eine Eintrittsöffnung (10) und eine Austrittsöffnung (11) zur Durchführung eines Zugelements (13) derart vorgesehen sind, dass das Zugelement (13) zwischen der Eintrittsöffnung (10) und der Austrittsöffnung (11) an der Unterseite der Grundstruktur (3) und im Hohlraum (8) durchgeführt wird; und
zwei Zugelemente (13) in Form von Schnüren derart vorgesehen sind, dass eine zweigeteilte Schnürung entsteht, bei der eine distale Schnur (13d) im Wesentlichen oberhalb des distalen Abschnitts der Zunge (1) verläuft, eine proximale Schnur (13p) im Wesentlichen oberhalb des proximalen Abschnitts der Zunge (1) verläuft und die distale Schnur (13d) zur Überbrückung des Abschnitts der proximalen Schnur (13p) in die Eintrittsöffnung (10) eingeführt, an der Unterseite der Zunge (1) und im Hohlraum (8) durchgeführt und nach Überbrückung des Abschnitts der proximalen Schnur (13p) aus der Austrittsöffnung (11) ausgeführt wird.

11. Verschlusssystem (12) nach Anspruch 10, wobei die Führungselemente (14) als Ösen und/oder Haken ausgebildet sind und die proximalen Führungselemente in einem Abstand von etwa 1,5 cm in distaler Richtung von der Haltevorrichtung (3) angebracht sind.

12. Verschlusssystem (12) nach Anspruch 8 oder 9, wobei
die Haltevorrichtung (3) im Kanal (5) angeordnet ist; und
zwei Führungselemente (14) in Form von Schienen (14) am linken und rechten Schuhschaft (S) von proximal nach distal verlaufen und in proximalen und distalen Aufnahmen (15, 16) angeordnet sind.

13. Verschlusssystem (12) nach Anspruch 12, wobei an den proximalen und/oder distalen Aufnahmen (15, 17) Stellvorrichtungen zum Verstellen der Stellung mindestens einer der beiden Schienen (14) vorgesehen sind, wobei vorzugsweise als proximale Aufnahme (15) jeweils eine Kassette (15) dient, die eine oder mehrere Einkerbungen (16) zum Fixieren der Schiene (14) umfasst, und wobei vorzugsweise als distale Aufnahme (17) ein flexibles Element (17) dient, das eine Stellschraube (18) umfasst und die Schienen (14) miteinander verbindet.

14. Verschlusssystem (12) nach einem der Ansprüche 8 bis 13, wobei
zwei Zugelemente (13) in Form von Schnüren (13) derart vorgesehen sind, dass eine ziehharmonikaförmige Schnürung entsteht, bei der die Position der beiden Schnüre (13) oberhalb der Zunge (1) an den beiden Schienen (14) mittels der Bewegung der Haltevorrichtung (3) in proximaler und/oder distaler Richtung eingestellt wird; und
die Schnüre (13) derart vorgesehen sind, dass ihre Länge in der Haltevorrichtung (3) beliebig eingestellt wird.

15. Verschlusssystem (12) nach einem der Ansprüche 8 bis 14, wobei im Falle von Bändern und/oder Schnüren als Zugelemente (13) eine feste Verbindung des Zugelements (13) mit dem Schuhschaft (S) mittels einer Verankerung (20) an einer vorbestimmten Position vorgesehen ist und die Verankerung wahlweise verstellbar ist.

## Claims

1. Tongue (1) for shoes, comprising:
a basic structure (2) of an essentially non-elastic material, having a top side facing away from a foot, and a bottom side facing the foot;
a padding (4) on the bottom side of the basic structure (2), wherein
the basic structure (2) is designed such that across the entire contact surface, the tongue (1) can lie form-fittingly on the foot, and such that both on the left and on the right side, the tongue (1) is preformed according to the anatomy of the dorsum of a foot, and wherein
in the tongue (1) a plurality of perforations (9) is provided,
**characterized in that** the tongue comprises a retaining device (3) on the top side of the basic structure (2), wherein the retaining device (3) is structured for fixedly accommodating at least one pulling element (13), wherein the fixation is achieved in a clamping manner.

2. Tongue (1) according to Claim 1, wherein the padding (4) is formed such as to produce a cavity (8) and wherein the extension of the cavity (8) follows the dorsum of a foot.

3. Tongue (1) according to Claim 2, wherein the plurality of perforations (9) are provided above the cavity (8).

4. Tongue (1) according to one of Claims 1 through 3, further comprising a passage (5) at the top side of the basic structure (2), wherein
the retaining device (3) is arranged in the passage (5), the passage (5) has means for accommodating the retaining device (3) and/or the retaining device (3) has means for accommodation in the passage (5), and
the means for accommodation allow a positioning adjustable in defined spacings or a continuously adjustable positioning of the retaining device (3) in the passage (5),
wherein preferably the adjustable positioning of the retaining device (3) occurs at any desired position in the passage (5) in spacings of 2.5 mm.

5. Tongue (1) according to one of Claims 1 through 4, wherein the retaining device (3) comprises at least one tanka (6).

6. Tongue (1) according to one of Claims 2 through 5, wherein in the basic structure (2), an inlet opening (10) and an outlet opening (11) for passing through a tension element (13) are provided such that the tension element (13) is passed through between the inlet opening (10) and the outlet opening (11) at the bottom side of the basic structure (2) and in the cavity (8).

7. Tongue (1) according to one of Claims 1 through 6, the tongue (1) having a one-membered structure or a multi-membered structure, and/or
the essentially non-elastic material of the basic structure (2) being plastic, in particular extruded polyurethane.

8. Closure system (12) for shoes, comprising:
the tongue (1) according to Claims 1 through 7,
at least one tension element (13), and
guiding elements (14) for the at least one tension element (13) on at least one side of a shoe upper (S), in which the at least one tension element (13) engages above the tongue (1), wherein the at least one tension element (13) is furthermore fixedly accommodated in the retaining device (3).

9. Closure system (12) according to Claim 8, wherein the at least one tension element (13) is selected from bands and laces, and/or
wherein the guiding elements (14) are selected from eyelets, hooks and bars.

10. Closure system (12) according to Claim 8 or 9, wherein the retaining device (3) is attached in a predefined position at the proximal end of the tongue (1) and comprises two tankas (6),
the padding (4) is formed such that a cavity (8) is produced,
in the basic structure (2), an inlet opening (10) and an outlet opening (11) for passing through a tension element (13) are provided such that the tension element (13) is passed through between the inlet opening (10) and the outlet opening (11) at the bottom of the basic structure (3) and in the cavity (8), and
two tension elements (13) in the form of laces are provided such that a two-part lacing is created, wherein a distal lace (13d) substantially extends above the distal portion of the tongue (1), a proximal lace (13p) substantially extends above the proximal portion of the tongue (1), and the distal lace (13d), for bridging the portion of the proximal lace (13p), is inserted into the inlet opening (10), is passed through at the bottom of the tongue (1) and through the cavity (8) and, after bridging the portion of the proximal lace (13p), is passed out of the outlet opening (11).

11. Closure system (12) according to Claim 10, wherein the guiding elements (14) are embodied as eyelets and/or hooks and the proximal guiding elements are attached at a distance of approximately 1.5 cm in the distal direction from the retaining device (3).

12. Closure system (12) according to Claim 8 or 9, wherein the retaining device (3) is arranged in the passage (5), and
two guiding elements (14) in the form of bars (14) extend from proximal to distal at the left and right shoe upper (S) and are arranged in proximal and distal seats (15, 16).

13. Closure system (12) according to Claim 12, where at the proximal and/or distal seats (15, 17), adjustment devices for adjusting the position of at least one of the two bars (14) are provided, wherein preferably one cartridge (15) each is used as the proximal set (15), comprising one or more notches (16) for fixation of the bar (14), and wherein preferably a flexible element (17) is used as the distal saet (17), comprising one adjustment screw (18) and interconnecting the bars (14).

14. Closure system (12) according to one of Claims 8 through 13, wherein
two tension elements (13) in the form of laces (13) are provided such that a concertina-shaped lacing is produced in which the position of the two laces (13) above the tongue (1) is adjusted on both bars (14) by movement of the retaining device (3) in the proximal and/or the distal direction, and
the laces (13) are provided such that their length is adjusted in the retaining device (3) as desired.

15. Closure system (12) according to one of Claims 8 through 14, where in the case of bands and/or laces as tension elements (13), a fixed connection of the tension element (13) to the shoe upper (S) by means of anchoring (20) at a predefined position is provided and the anchoring is optionally adjustable.

## Revendications

1. Languette (1) pour chaussures, comprenant ce qui suit ;
une structure de base (2) en une matière sensiblement non élastique qui comporte une face supérieure opposée au pied et une face inférieure dirigée vers le pied ;
un rembourrage (4) sur la face inférieure de la structure de base (2),
la structure de base (2) étant conçue de sorte que sur l'ensemble de la surface de contact, la languette (1) puisse s'appliquer par complémentarité de forme sur le pied et que du côté gauche et du côté droit, la languette (1) soit préfaçonnée selon l'anatomie d'un dos de pied et
dans la languette (1) étant prévue une pluralité de perforations (9),
**caractérisée en ce que** la languette comprend un dispositif de maintien (3) sur la face supérieure de la structure de base (2), le dispositif de maintien (3) étant conçu pour recevoir un élément de traction (13) pouvant être fixé, la fixation s'effectuant par blocage.

2. Languette (1) selon la revendication 1, le rembourrage (4) étant conçu de sorte à donner naissance à une cavité (8) et de sorte que le trajet de la cavité suive un dos de pied.

3. Languette (1) selon la revendication 2, la pluralité de perforations (9) étant prévue au-dessus de la cavité (8).

4. Languette (1) selon l'une quelconque des revendications 1 à 3, qui comprend en outre un canal (5) sur la face supérieure de la structure de base (2),
le dispositif de maintien (3) étant disposé dans le canal (5) ;
le canal (5) comportant des moyens récepteurs du dispositif de maintien (3) et/ou le dispositif de maintien (3) comportant des moyens de réception dans le canal (5) ; et
les moyens de réception admettant un positionnement réglable à des écarts définis ou un positionnement à réglage progressif du dispositif de maintien (3) dans le canal (5),
le positionnement réglable du dispositif de maintien (3) s'effectuant de préférence en un endroit quelconque dans le canal (5), à des écarts de 2,5 mm.

5. Languette (1) selon l'une quelconque des revendications 1 à 4, le dispositif de maintien (3) comprenant au moins un tanka (6).

6. Languette (1) selon l'une quelconque des revendications 2 à 5, un orifice d'entrée (10) et un orifice de sortie (11) pour faire passer un élément de traction (13) étant prévus dans la structure de base (2) de sorte à faire passer l'élément de traction (13) entre l'orifice d'entrée (10) et l'orifice de sortie (11) sur le face inférieure de la structure de base (2) et dans la cavité (8).

7. Languette (1) selon l'une quelconque des revendications 1 à 6, la languette (1) présentant une structure en une section ou en plusieurs sections ; et/ou
la matière sensiblement non élastique de la structure de base (2) étant une matière plastique, notamment du polyuréthane injecté.

8. Système de fermeture (12) pour chaussures, qui comprend ce qui suit :
la languette (1) selon la revendication 1 à 7 ;
au moins un élément de traction (13) ; et
des éléments de guidage (14) pour l'au moins un élément de traction (13) sur au moins un côté d'une tige de chaussure (S) dans lesquels l'au moins un élément de traction (13) s'engage au-dessus de la languette (1), l'au moins un élément de traction (13) étant par ailleurs logé en pouvant être fixé dans le dispositif de maintien (3).

9. Système de fermeture (12) selon la revendication 8, l'au moins un élément de traction (13) étant choisi parmi ce qui suit : des bandes et des cordons ; et/ou
les éléments de guidage (14) étant choisis parmi ce qui suit : des oeillets, des crochets et des coulisses.

10. Système de fermeture (12) selon la revendication 8 ou la revendication 9,
le dispositif de maintien (3) étant monté en un endroit prédéfini, sur l'extrémité proximale de la languette (1) et comprenant deux tankas (6) ;
le rembourrage (4) étant conçu de sorte à donner naissance à une cavité (8) ;
un orifice d'entrée (10) et un orifice de sortie (11) pour faire passer un élément de traction (13) étant prévus dans la structure de base (2) de sorte à faire passer l'élément de traction (13) entre l'orifice d'entrée (10) et l'orifice de sortie (11), sur la face inférieure de la structure de base (3) et dans la cavité (8) ; et
deux éléments de traction (13) sous forme de cordons étant prévus sorte à donner naissance à un laçage en deux parties, lors duquel un cordon distal (13d) s'étend sensiblement au-dessus de la partie distale de la languette (1), un cordon proximal (13p) s'étend sensiblement au-dessus de la partie proximale de la languette (1) et pour chevaucher la partie du cordon proximal (13p), on introduit le cordon distal (13d) dans l'orifice d'entrée (10), on le fait passer sur la face inférieure de la languette (1) et dans la cavité (8) et après chevauchement de la partie du cordon proximal (13p), on le fait ressortir par l'orifice de sortie (11).

11. Système de fermeture (12) selon la revendication 10, les éléments de guidage (14) étant conçus en tant qu'oeillets et/ou que crochets et les éléments de guidage proximaux étant montés avec un écart d'environ 1,5 cm en direction distale par rapport au dispositif de maintien (3).

12. Système de fermeture (12) selon la revendication 8 ou la revendication 9,
le dispositif de maintien (3) étant disposé dans le canal (5) ; et
deux éléments de guidage (14) sous la forme de coulisses (14) sur la tige de chaussure (S) gauche et droite, s'étendant du proximal vers le distal et étant disposés dans des logements (15, 16) proximaux et distaux.

13. Système de fermeture (12) selon la revendication 12, sur les logements (15, 17) proximaux et/ou distaux, des dispositifs de réglage étant prévus pour ajuster la position d'au moins l'une des deux coulisses (14), chaque fois une cassette (15) qui comprend une ou plusieurs gorge(16) pour la fixation de la coulisse (14) servant de préférence de logement (15) proximal et un élément flexible (17) qui comprend une vis de réglage (18) et relie l'une à l'autre les coulisses (14) servant de préférence de logement (17) distal.

14. Système de fermeture (12) selon l'une quelconque des revendications 8 à 13,
deux éléments de traction (13) sous forme de cordons (13) étant prévus de sorte à donner naissance à un laçage en accordéon, lors duquel on règle la position des deux cordons (13) au-dessus de la languette (1) sur les deux coulisses (14) au moyen du déplacement du dispositif de maintien (3) en direction proximale et/ou en distale ; et
les cordons (13) étant prévus de telle sorte que leur longueur soit ajustée à volonté dans le dispositif de maintien (3).

15. Système de fermeture (12) selon l'une quelconque des revendications 8 à 14, dans le cas de bandes et/ou de cordons en tant qu'éléments de traction (13) une liaison fixe de l'élément de traction (13) sur la tige de chaussure (S) au moyen d'un ancrage (20) étant prévue sur une position prédéfinie et l'ancrage étant ajustable à volonté.
